# EUROPÄISCHE PATENTSCHRIFT

(11) **EP 0 593 498 B1**
(45) Veröffentlichungstag und Bekanntmachung des Hinweises auf die Patenterteilung: **02.08.1995**
(21) Anmeldenummer: 92910044.4
(22) Anmeldetag: 12.05.1992
(51) Int. Cl.: H01H 31/32

(54) **TRENNSCHALTER MIT EINEM HAUPTSCHALTSTIFT UND EINEM HILFSKONTAKTSTIFT**
ISOLATING SWITCH WITH A MAIN SWITCH PIN AND AN AUXILIARY CONTACT PIN
INTERRUPTEUR-SEPARATEUR AYANT UNE FICHE PRINCIPALE DE COMMUTATION ET UNE FICHE AUXILIAIRE DE CONTACT

(30) Priorität: 09.07.1991 DE 9108589 U
(43) Veröffentlichungstag der Anmeldung: 27.04.1994
(73) Patentinhaber: SIEMENS AKTIENGESELLSCHAFT, 80333 München (DE)
(72) Erfinder: Lorenz, Dieter, D-12207 Berlin (DE); Purbst, Detlef, D-12209 Berlin (DE); Makareinis, Dirk, D-12209 Berlin (DE); Eberl,Frank, D-10785 Berlin (DE)
(86) Internationale Anmeldenummer: DE9200393
(87) Internationale Veröffentlichungsnummer: WO9301604

(56) Entgegenhaltungen:
- DE-A- 3 938 711

## Beschreibung

Die Erfindung bezieht sich auf einen Trennschalter mit einem in Axialrichtung antreibbaren Hauptschaltstift und einem diesem gegenüberliegenden Gegenkontakt mit einem Gegenkontaktstück und einem axialbeweglichen, federbelasteten, zeitlich vor dem Gegenkontaktstück den Hauptschaltstift kontaktierenden Hilfskontaktstift.

Ein derartiger Trennschalter ist beispielsweise aus der DE-A-39 38 711 bekannt. Bei dem dort beschriebenen Trennschalter fährt während des Einschaltvorganges ein Hauptschaltstift in einen Gegenkontakt ein und kontaktiert dort zunächst mit einem Hilfskontaktstift und danach mit einem Gegenkontaktstück in Form eines Gleitkontaktes. Eine solche Anordnung wird gewählt, um mit einem Trennschalter kapazitive Ströme beherrschen zu können. Der Hilfskontaktstift bildet einen Vorkontakt, zu dem ein Lichtbogen gezogen werden kann, ohne daß dabei die Nennstrom führenden Kontaktflächen des Hauptschaltstiftes aufgeschmolzen oder auf andere Weise beschädigt werden. Wenn die durch den Hilfskontaktstift zu übertragenden Ströme gering sind, genügt es, diesen über eine Feder, die ihn axial gegen den Hauptschaltstift drückt, zu kontaktieren.

Für den Fall eines Sammelschienenwechsels reicht eine solche Kontaktierung jedoch im allgemeinen nicht aus. Beim Sammelschienenwechsel treten hohe Stromstärken bei relativ geringen Spannungen auf. Es ist daher für eine Kontaktierung des Hilfskontaktstiftes zu sorgen, die auch für höhere Stromstärken geeignet ist. Außerdem besteht in einem solchen Schaltfall die Gefahr, daß bei der Kommutierung des Stromes von dem Nebenstrompfad über den Hilfskontaktstift auf den Hauptstrompfad über das Gegenkontaktstück trotz der geringen auftretenden Spannungen wegen der hohen Leistung Aufschmelzungen am Hauptschaltstift auftreten.

Der Erfindung liegt daher die Aufgabe zugrunde, einen Trennschalter der eingangs genannten Art so auszubilden, daß auch bei den beim Sammelschienenwechsel auftretenden hohen Strömen bei geringen treibenden Spannungen eine Kommutierung des Stromes auf den Hauptstrompfad ohne Beschädigung der Nennstromkontakte erfolgt.

Die Aufgabe wird erfindungsgemäß gelöst durch einen mit dem Gegenkontaktstück leitend verbundenen, den Hilfskontaktstift in der Ausschaltstellung und zu Beginn der Einschaltbewegung des Hauptkontaktstiftes kontaktierenden Hilfsgleitkontakt, von dem der Hilfskontaktstift nach Kontaktgabe des Hauptkontaktstiftes mit dem Gegenkontaktstück abläuft.

Der Hilfsgleitkontakt sorgt für eine zuverlässige und auch für hohe Strömstärken tragfähige leitende Verbindung zwischen dem Hilfskontaktstift und dem Gegenkontaktstück. Dadurch, daß der Hilfskontaktstift nach Kontaktgabe des Hauptkontaktstiftes mit dem Gegenkontaktstück vom Hilfsgleitkontakt abläuft, ist gewährleistet, daß im Einschaltzustand des Trennschalters der Strom nur über einen einzigen, definierten Pfad geleitet wird.

Eine vorteilhafte Ausgestaltung der Erfindung sieht vor, daß der Hauptschaltstift und der Hilfskontaktstift jeweils an den miteinander kontaktierenden Stirnseiten wenigstens teilweise aus abbrandfestem Material bestehen.

Durch diese Gestaltung der Stirnseiten der Kontaktstifte wird eine Beschädigung der Vorkontaktflächen durch einen vor Kontaktgabe einsetzenden Lichtbogen dauerhaft vermieden.

Im folgenden wird die Erfindung anhand eines Ausführungsbeispiels in einer Zeichnung gezeigt und anschließend beschrieben.

Dabei zeigt
- Figur 1: den erfindungsgemäßen Trennschalter in einem Schnitt schematisch zu Beginn des Einschaltvorganges,
- Figur 2: den Trennschalter aus der Figur 1 während des Einschaltvorganges,
- Figur 3: den Trennschalter im Einschaltzustand.

In der Figur 1 ist der Hauptschaltstift 1 bereits so weit an den Gegenkontakt 2 herangefahren, daß er den Hilfskontaktstift 3 stirnseitig berührt. Hauptschaltstift 1 und Hilfskontaktstift 3 sind zur Vermeidung von Beschädigungen ihrer Stirnflächen durch vor der Berührung zündende Lichbögen jeweils mit einem abbrandfesten Einsatz 4, 5 versehen.

Der Gegenkontakt 2 ist durch eine Feldelektrode 6 abgeschirmt. Hinter der Feldelektrode 6 liegt ein Gegenkontaktstück 7, das den Nennstrom trägt.

Der Hilfskontaktstift 3 ist axial beweglich durch eine isolierende Stange 8 geführt und durch eine Feder 9 in axialer Richtung belastet. Die Feder 9 ist durch eine Isolierscheibe 10 gegenüber der restlichen Konstruktion isoliert. Der Hilfskontaktstift 3 wird ausschließlich über den Hilfsgleitkontakt 11 an seiner äußeren Mantelfläche kontaktiert. Der Hilfskontaktstift 3 ist mit dem Hilfsgleitkontakt 11 wenigstens solange im Eingriff, bis der Kontakt zwischen dem Gegenkontaktstück 7 und dem Hauptschaltstift 1 hergestellt ist. Das Gegenkontaktstück 7 ist so angeordnet, daß es auf der äußeren Mantelfläche des Hauptschaltstiftes 1 gleitet. Der Hilfskontaktstift 3 weist einen geringeren Durchmesser auf, als der Hauptschaltstift 1, so daß der Hilfskontaktstift 3 das Gegenkontaktstück 7 nicht berührt.

Wird der Hauptschaltstift 1 nach der Kontaktgabe mit dem Gegenkontaktstück 7 weiterbewegt, so schiebt er den Hilfskontaktstift 3 soweit gegen die Kraft der Feder 9 zurück, bis der Hilfskontaktstift 3 vom Hilfsgleitkontakt 11 abläuft. Danach nimmt der Strom durch den Trennschalter nur noch den einzigen Weg über den Hauptschaltstift 1 und das Gegenkontaktstück 7.

## Patentansprüche

1. Trennschalter mit einem in Axialrichtung antreibbaren Hauptschaltstift (1) und einem diesem gegenüberliegenden Gegenkontakt mit einem Gegenkontaktstück (7) und einem axialbeweglichen, federbelasteten, zeitlich vor dem Gegenkontaktstück den Hauptschaltstift kontaktierenden Hilfskontaktstift (3), **gekennzeichnet durch** einen mit dem Gegenkontaktstück (7) leitend verbundenen, den Hilfskontaktstift (3) in der Ausschaltstellung und zu Beginn der Einschaltbewegung des Hauptschaltstiftes (1) kontaktierenden Hilfsgleitkontakt (11), von dem der Hilfskontaktstift (3) nach Kontaktgabe des Hauptschaltstiftes (1) mit dem Gegenkontaktstück (7) abläuft.

2. Trennschalter nach Anspruch 1,
**dadurch gekennzeichnet,** daß der Hauptschaltstift (1) und der Hilfskontaktstift (3) jeweils an den miteinander kontaktierenden Stirnseiten wenigstens teilweise aus abbrandfestem Material bestehen.

## Claims

1. Disconnecting switch having a main contact pin (1) which can be driven in the axial direction and a cooperating contact which lies opposite the latter and has a cooperating contact part (7) and an axially movable, spring-loaded auxiliary contact pin (3) which contacts the main contact pin chronologically before the cooperating contact part, characterized by an auxiliary sliding contact (11) which is conductively connected to the cooperating contact part (7), which contacts the auxiliary contact pin (3) in the breaking position and at the beginning of the making movement of the main contact pin (1) and from which the auxiliary contact pin (3) moves away when contact has been made between the main contact pin (1) and the cooperating contact part (7).

2. Disconnecting switch according to Claim 1, characterized in that the main contact pin (1) and the auxiliary contact pin (3) each consist at least partially of material which is resistant to burning at the end faces which contact one another.

## Revendications

1. Interrupteur-séparateur comportant une broche (1) principale d'ouverture-fermeture pouvant être entraînée dans la direction axiale, et un contact antagoniste (7) en face de cette broche, qui comprend une pièce (7) de contact antagoniste et une broche (3) de contact auxiliaire mobile axialement, soumise à l'action d'un ressort et venant en contact avec la broche principale d'ouverture-fermeture avant que la pièce de contact antagoniste ne le fasse, caractérisé par un contact (11) glissant auxiliaire, qui est relié de façon conductrice à la pièce (7) de contact antagoniste, qui vient en contact avec la broche (3) de contact auxiliaire dans la position d'ouverture et au début du mouvement de fermeture de la broche (1) princiaple d'ouverture-fermeture et dont se sépare la broche (3) de contact auxiliaire après entrée en contact de la broche (1) principale d'ouverture-fermeture avec la pièce (7) de contact antagoniste.

2. Interrupteur-séparateur suivant la revendication 1, caractérisé en ce que la broche (1) principale d'ouverture-fermeture et la broche (3) de contact auxilaire sont chacune sur les côtés frontaux en contact l'un avec l'autre, au moins en partie en un matériau résistant à l'usure.
